# EUROPÄISCHE PATENTSCHRIFT

(11) **EP 1 483 768 B1**
(45) Veröffentlichungstag und Bekanntmachung des Hinweises auf die Patenterteilung: **06.04.2011**
(21) Anmeldenummer: 02795108.6
(22) Anmeldetag: 05.12.2002
(51) Int. Cl.: H01Q 1/32, B60R 25/00, G07C 9/00

(54) **FERNSTEUERBARES GERÄT, INSBESONDERE FERNSTEUERBARE ZENTRALVERRIEGELUNG FÜR KRAFTFAHRZEUGE**
REMOTELY CONTROLLED DEVICE, PARTICULARLY REMOTELY CONTROLLED CENTRAL LOCK FOR MOTOR VEHICLES
APPAREIL TELECOMMANDABLE, EN PARTICULIER APPAREIL DE VERROUILLAGE CENTRALISE TELECOMMANDABLE POUR VEHICULES AUTOMOBILES

(30) Priorität: 28.02.2002 DE 20203188 U
(43) Veröffentlichungstag der Anmeldung: 08.12.2004
(73) Patentinhaber: Kathrein-Werke KG, 83022 Rosenheim (DE)
(72) Erfinder: PRASSMAYER, Peter, 83109 Grosskarolinenfeld (DE); MÖSSMER, Günther, 86879 Wiedergeltingen (DE); SLIMANI, Mohamed, 83024 Rosenheim (DE)
(74) Vertreter: Flach, Dieter Rolf Paul
(86) Internationale Anmeldenummer: PCT/EP2002/013812
(87) Internationale Veröffentlichungsnummer: WO 2003/073447

(56) Entgegenhaltungen:
- WO-A-01/81133
- DE-A- 19 713 929
- DE-A- 19 912 674
- US-A- 5 596 234

## Beschreibung

Die Erfindung betrifft eine fernsteuerbare Zentralverriegelung für Kraftfahrzeuge nach dem Oberbegriff des Anspruches 1.

Bekanntermaßen werden derartige Antennenanordnungen für eine funkfernsteuerbare Verriegelungsanlage in einem Kraftfahrzeug beispielsweise im Bereich einer Fensteröffnung angeordnet.

Es sind aber auch andere Einbaustellen möglich und denkbar. Herstellerseitig werden dabei die entsprechenden elektronischen Geräte mit ihren Baukomponenten in einem Gehäuse untergebracht ausgeliefert, und zwar zusammen mit einer Antenne. Die Antenne ist in der Regel als im Gehäuse einsteckbares Zusteckteil ausgebildet. Beim Einbau wird dann die Antenne üblicherweise in Form eines freiverlegbaren Drahtes nach dem allgemeinen Erkenntnisstand so im Fahrzeug verlegt, dass eine möglichst gute Empfangswirkung realisiert wird.

Aus der EP-A1-1 201 514 A1 ist ein fernsteuerbares Steuergerät bekannt geworden, welches ein Gehäuse mit einem abnehmbaren Deckel umfasst. Im Inneren ist auf einem länglichen im Querschnitt quadratischen Stab eine Drahtspule aufgewickelt, die als Antenne dient.

Aus der DE-A1-199 12 674 ist eine Anordnung bestehend aus einem Empfänger und einer Empfangsantenne einer fernsteuerbaren Anlage als bekannt zu entnehmen, wobei der Empfänger auf einer gedruckten Schaltkarte ausgebildet ist und die Empfangsantenne einen integralen Bestandteil der Leiterstruktur der gedruckten Schaltkarte bildet.

Aus der US-A-5 596 234 ist eine helixförmige Antenne für eine fernsteuerbare Anlage als bekannt zu entnehmen.

Eine gattungsbildende fernsteuerbare Zentralverriegelung ist aus der DE 197 13 929 A1 bekannt geworden. Sie umfasst eine Leiterplatine, auf welcher verschiedene Antennenkonstruktionen ausgebildet sein können. Auf der Leiterplatine selbst ist auch ein Metallgehäuse für die Aufnahme der Elektronik vorgesehen. Gemäß einer Ausführungsform kann dabei die verwendete Antenne aus einer inverted-F-Antenne bestehen, deren eigentlicher Antennenleiter parallel zur Leiterplatine im Abstand dazu verläuft. Am Ende des parallel verlaufenden Antennenstabes ist einmal eine Kurzschlussverbindung zur Leiterplatine und im Abstand dazu eine senkrecht von der Leiterplatine ausgehende und zum parallel zur Leiterplatine angeordneten Antennenstreifen verlaufende Einspeiseleitung vorgesehen. Die Einspeiseposition kann dabei durch Verstellung der Einspeiseleitung verstellt werden, um die Eingangsimpedanz einstellen zu können.

Die Verwendung einer inverted-F-Antenne ist grundsätzlich im Zusammenhang mit einem elektrischen Gerät auch aus dem US-Patent US 2001/0045909 R1 als bekannt zu entnehmen. Diese Antenne soll dabei bei einem Handy (mobile phone) eingesetzt werden. Die Antenne ist dabei ebenfalls wieder in Abstand zu einem Substrat angeordnet, wobei zwischen der parallel zum Substrat verlaufenden Antennenstruktur und dem Substrat selbst am Ende der Antennenstruktur eine Kurzschlussleitung und versetzt dazu eine Speiseleitung vorgesehen ist.

Aufgabe der vorliegenden Erfindung ist es, ausgehend von dem vorletzten Stand der Technik, eine verbesserte fernsteuerbare Zentralverriegelung zu schaffen.

Es hat sich gezeigt, dass gegenüber dem Stand der Technik nicht nur deutlich verbesserte Empfangsleistungen bei dem erfindungsgemäßen Gerät möglich sind, sondern dass vor allem auch keine statistischen "Ausrutscher" zu beklagen sind, also Einbaufälle, in denen bei bestimmten Bedingungen die Empfangsleistungen gegenüber anderen Kraftfahrzeugen deutlich abfallen.

Die erfindungsgemäße Lösung liegt im Wesentlichen darin, dass bei einer fernsteuerbaren Zentralverriegelung entsprechend dem Oberbegriff des Anspruches 1 eine Antenne verwendet wird, die aus einer inverted-F-Antenne gebildet ist, die als leitende Schicht auf einer als Leiterplatine ausgebildeten Grundplatte vorgesehen ist. Dabei ist die als Leiterplatine ausgebildete Grundplatte steif, besteht also aus einem formstabilen Träger. Möglich ist auch, dass die Antenne auf dem Träger (d.h. auf der aus einer Leiterplatine bestehenden Grundplatte) in Form einer Streifenleiteranordnung (Streifenleitung) ausgebildet ist.

Zudem ist die eigentliche Antenne selbst nicht durch das **Gehäuse geschützt, in welchem das** Fernzentralverriegelungs-Modul untergebracht ist. Dadurch fällt zum einen die insgesamt sich ergebende Baugröße geringer aus, was einen Einbau der fernsteuerbaren Zentralverriegelung auch in einem wenig Platz zur Verfügung stellenden Bauraum im Kraftfahrzeug ermöglicht.

Zudem ist die Antenne nicht als Steckmodul an der Zentralverriegelung anschließbar, sondern fest und dauerhaft mit der Zentralverriegelung verbunden. Dadurch bildet sich eine kompakte einheitlich handhabbare Baueinheit, bei der die Antenne zum Modul in fester räumlicher Zuordnung zu liegen kommt und deshalb immer die gleichen Einbauverhältnisse vor Ort realisierbar sind.

In einer bevorzugten Ausführungsform ist dabei die Antenne an dem Träger in einem vorbestimmten Weg längs ausgebildet. Die Antenne kann dabei bevorzugt sogar um Teile des Gehäuses herum verlaufend vorgesehen sein, beispielsweise nach Art eines U in Draufsicht.

Zusammenfassend lässt sich also festhalten, dass die fernsteuerbare Zentralverriegelung für Kraftfahrzeuge eine Antenne umfasst, die auf einem Trägermaterial, beispielsweise im Sinne eines Substrates, fest mit diesem verbunden ausgebildet ist, beispielsweise in Form einer Streifenleiteranordnung. Die Streifenleitung kann dabei gegebenenfalls unterschiedlichen Wegen folgend ausgebildet sein.

Durch die vorliegende Erfindung lassen sich einige wichtige Vorteile realisieren:
- Es ist nur noch ein einziges gemeinsam handhabbares Kombigerät notwendig, bestehend aus der eigentlichen, die elektronischen Komponenten umfassenden Zentralverriegelung, z.B. dem Empfänger und der Antenne. Dadurch verkürzt sich auch die Einbauzeit vor Ort.
- Insgesamt lässt sich ein kompakter Aufbau erzielen, insbesondere dann, wenn die Antenne um das Gehäuse der fernsteuerbaren Zentralverriegelung gebogen verlegt ausgebildet ist.
- Die Verbindung zwischen Antennengehäuse und Antennenelement ist ohne zusätzliche Steckverbindung bzw. als HF-Leitung ausgebildet, wodurch zusätzliche Verluste vermieden werden und auch die Ausfallwahrscheinlichkeit durch ein defektes Kabel oder einen defekten Stecker verringert wird.
- Ferner ergibt sich eine definierte Lage der Antenne und somit eine gleichbleibende elektrische HF-Eigenschaft gegenüber herkömmlichen Lösungen.
- Darüber hinaus lassen sich durch die fernsteuerbare Zentralverriegelung auch Klappergeräusche der Antenne vermeiden, da die Antenne bei Vibrationen des Fahrzeuges nicht gegen Karosserieteile des Fahrzeuges anschlagen kann.
- Schließlich ist aber auch keine weitere HF-Leitung im Kabelbaum notwendig.

Weitere Vorteile, Einzelheiten und Merkmale der Erfindung werden nachfolgend unter Bezugnahme auf die Figuren im Einzelnen erläutert. Dabei zeigen:
- Figur 1 :: eine schematische perspektivische Darstel- lung des Grundaufbaus einer Antenne, wie er grundsätzlich im Zusammenhang mit dem in Figur 4 erläuterten erfindungsgemäßen Antennentyp in Betracht kommt;
- Figur 2 :: eine weitere perspektivische Darstellung eines abgewandelten Ausführungsbeispieles, wie es grundsätzlich für die anhand von Figur 4 erläuterte erfindungsgemäße Anten- ne in Betracht kommt;
- Figur 3 :: eine schematische Direktansicht auf ein gegenüber Figur 2 nochmals geringfügig ab- gewandeltes Ausführungsbeispieles, wie es grundsätzlich für den anhand von Figur 4 erläuterten erfindungsgemäßen Antennentyp in Betracht kommt;
- Figur 3a :: eine Seitenansicht eines zu Figur 3 leicht abgewandelten Beispiels zur Verdeutli- chung, wie der anhand von Figur 4 erläu- terte erfindungsgemäße Antennentyp grund- sätzlich realisierbar ist;
- Figur 3b :: ein nochmals gegenüber Figur 3a leicht ab- gewandeltes Beispiel zur Verdeutlichung, wie der anhand von Figur 4 erläuterte er- findungsgemäße Antennentyp grundsätzlich realisierbar ist;
- Figur 4 :: eine erfindungsgemäße inverted-F-Antenne in schematischer Draufsicht;
- Figur 5 :: ein grundsätzliches Beispiel einer struk- turförmigen Antenne, die nicht zur Erfin- dung gehört, lediglich zur Verdeutlichung, dass eine erfindungsgemäße inverted-F-An- tenne auf einer Leiterplatine als Träger vorgesehen sein kann; und
- Figur 6 :: ein schematisch wiedergegebenes Beispiel zur Verdeutlichung, dass für eine anhand von Figur 4 erläuterte erfindungsgemäße inverted-F-Antenne auch eine sich über alle Seiten über das Gehäuse hinweg er- streckende Grundplatte verwendet werden kann.

In Figur 1 ist in schematischer perspektivischer Darstellung ein Kombigerät 1 gezeigt, welches eine fernsteuerbare Zentralverriegelung darstellt.

Dieses Kombigerät 1 besteht aus einem elektrischen Gerät 3, d.h. im gezeigten Ausführungsbeispiel aus einem Fernzentralverriegelungs-Modul 3, welches üblicherweise in einem Gehäuse 5 oder auf einem Träger 5' fest aufgebaut ist. Darüber hinaus umfasst das Kombigerät 1 eine Antenne 7, die im gezeigten Ausführungsbeispiel in schematischer Draufsicht nach Figur 1 aus einem Draht, einer Litze oder einem Rohr, Hohlrohr etc. bestehen kann. Die Antenne 7 ist bevorzugt steckkontaktfrei in das elektrische Gerät 3 hineingeführt und dort elektrisch kontaktiert.

Die gesamte Anordnung des elektrischen Gerätes 3 mit seinem Gehäuse 5, das auch als Gehäuseschale 5 ausgebildet sein kann, ist mit der Antenne 7 auf einer gemeinsamen Grundplatte 5', also allgemein auf einem Träger 5' vorgesehen bzw. montiert. Dadurch ist gewährleistet, dass die Antenne 7, selbst wenn sie aus einem verformbaren Draht oder einer Litze bestehen würde, durch auf dem Träger oder der Grundplatte 5' vorgesehenen Fixierungen 9 in fest vorgegebener und im Ausführungsbeispiel gerade verlaufender Ausrichtung dauerhaft angeordnet werden kann.
Dadurch ergibt sich eine insgesamt einheitlich und gemeinsam handhabbare Baueinheit 13 für das Kombigerät 1 bestehend aus der eigentlichen elektrischen Gerätekomponente 3 und der in fester Lage und Zuordnung dauerhaft positionierten Antenne 7.

Diese Baueinheit 13 kann dann in einem Kraftfahrzeug entsprechend eingebaut werden, wobei über einen Anschluss 15 am Gehäuse 5 ein entsprechender elektrischer Anschluss zur Ausgabe des demodulierten Datensignals zur Verfügung steht, um letztlich z.B. die Zentralverriegelung zu betätigen.

Anhand von Figur 2 ist in schematischer perspektivischer Darstellung ein abgewandeltes Ausführungsbeispiel gezeigt. Hierdurch ergibt sich eine besonders kompakte Bauanordnung bei vergleichsweise lang dimensioniertem Antennenelement 7 dadurch, dass das Antennenelement 7 von einer Austrittsstelle 19 bezogen auf das elektrische Gerät 3 in Draufsicht quasi U-förmig um das Gehäuse 5 herum geführt ist, nämlich unter Ausbildung von zwei etwa 90° bildenden Knick- oder Umlenkstellen 21.

In einer bevorzugten Ausführungsform kann der Träger 5' oder die Grundplatte 5' auch Teil eines Deckels für das Gehäuse 5 zur Aufnahme des elektrischen Gerätes 3 sein. Der Träger 5' oder die Grundplatte 5' ist dann in Draufsicht größer dimensioniert als das eigentliche Gehäuse 5 oder die Gehäuseschale 5. Wie in Figur 3 angedeutet ist, ergibt sich dadurch ein seitlich über die Gehäuseschale 5 überstehender Abschnitt 5" des Trägers 5' oder der Grundplatte 5', worüber nunmehr wiederum die Antenne 7 beispielsweise in Form eines Drahtes oder einer Litze fest vorpositioniert verlegt werden kann. Auch dazu sind bevorzugt wieder Halte-Fixier-Nippel 9 oder Stege 9 vorgesehen, so dass der Draht hier eingelegt und dauerhaft fixiert gehalten wird.

Bei der schematischen Draufsicht gemäß Figur 3 ist dargestellt, dass das Antennenelement beispielsweise noch um eine weitere Knickstelle 21 auch an der Stirnseite des Gehäuses zumindest wieder um ein gewisses Wegstück längs verlegt werden kann.

In den Figuren 3a und 3b ist eine Abwandlung zu Figur 3 gezeigt. In Figur 3 ist nämlich die Antenne 7 im wesentlichen an der Längsseite des Gehäuses 5 parallel zu dieser Gehäuseseite auf der Trag- oder Grundplatte 5' verlegt. In Figur 3a ist eine Seitenansicht auf das Gehäuse längs der Pfeildarstellung 10 in Figur 3 wiedergegeben, allerdings mit jener Abweichung zu Figur 3, dass nämlich die Antenne 7 auf der Oberseite des Gehäuses 5 längs zur Oberseite verlegt ist. Bei dem Beispiel gemäß Figur 3b ist die Antenne auf der Unterseite des Gehäuses verlegt, wobei auch in diesen Fällen wiederum entsprechende Nippel oder Stege 9 zur Fixierung der Antenne oder der Antennenlitze vorgesehen sind.

In dem Ausführungsbeispiel gemäß Figur 4 ist eine inverted-F-Antenne 7 verwendet worden, wobei ansonsten die Verlegung des Antennenelementes 7 weitgehend jenem Beispiel gemäß Figuren 2 und 3 entspricht.

Anhand von Figur 5 ist gezeigt, dass beispielsweise auf der Grundplatte 5', also auf dem Träger 5', die aus einer Leiterplatine besteht, die Antenne 7 auch als Streifenleiterelement oder als durch Ätzen zurückbelassenes leitendes Antennenelement gebildet sein kann, welches unterschiedlichste Formen aufweisen kann. Bei dem Ausführungsbeispiel gemäß Figur 5 ist eine rechteckförmige Grundstruktur, vergleichbar einer mäanderförmigen Struktur gewählt.

Anhand von Figur 6 ist ein abgewandeltes Ausführungsbeispiel wiedergegeben, bei welchem die Grundplatte 5' sich an allen Seiten über das Gehäuse 5 hinweg erstreckt, so dass auf dieser Grundplatte 5' auch eine Dipolantenne 7 angebaut werden kann.

Das erfindungsgemäße Gerät umfasst also letztlich eine inverted-F-Antenne, wie sie grundsätzlich anhand von Figur 4 erläutert ist, die aber in Abweichung zu Figur 4, wie anhand von Figur 5 grundsätzlich beschrieben, als Streifenleiteranordnung oder als durch Ätzen zurückbelassenes leitendes Antennenelement ausgebildet ist.

## Patentansprüche

1. Fernsteuerbare Zentralverriegelung für Kraftfahrzeuge, mit einem Fernzentralverriegelungs-Modul (3) und mit einer damit verbundenen Antenne (7), mit den folgenden Merkmalen:
- die Antenne (7) befindet sich in einer vordefinierten Lage gegenüber dem das Fernzentralverriegelungs-Modul (3) haltenden Träger (5'),
- die Antenne (7) ist auf dem Träger (5') befestigt und darüber gehalten,
- der Träger (5') besteht aus einer formstabilen Grundplatte (5'),
- das Fernzentralverriegelungs-Modul (3) und die Antenne (7) sind im Sinne eines Kombigerätes (1) als einheitlich handhabbare Baueinheit ausgebildet,
- die Antenne (7) ist aus einer inverted-F-Antenne gebildet, und
- die inverted-F-Antenne ist in Parallellage zur Grundplatte (5') verlaufend ausgebildet,
**gekennzeichet durch** die folgenden weiteren Merkmale:
- die inverted-F-Antenne ist dabei als Streifenleiteranordnung oder als zurückbleibende leitende Schicht auf der aus einer Leiterplatine bestehenden Grundplatte (5') ausgebildet, und
- der in Form einer Grundplatte (5') gebildete Träger (5') überragt ein vorgesehenes Gehäuse (5), in welchem das Fernzentralverriegelungs-Modul (3) untergebracht ist, wobei die inverted-F-Antenne (7) an dem das Gehäuse (5) überragenden Abschnitt des Trägers (5') vorgesehen ist.

2. Fernsteuerbare Zentralverriegelung nach Anspruch 1, **dadurch gekennzeichnet, dass** die Antenne (7) und das Fernzentralverriegelungs-Modul (3) steckkontaktfrei dauerhaft miteinander verbunden sind.

3. Fernsteuerbare Zentralverriegelung nach einem der Ansprüche 1 oder 2, **dadurch gekennzeichnet, dass** die inverted-F-Antenne (7) in Draufsicht einen U-förmig zumindest um Teile des Gehäuses (5) im Abstand hierum verlegten Antennenabschnitt umfasst.

4. Fernsteuerbare Zentralverriegelung nach einem der Ansprüche 1 bis 3, **dadurch gekennzeichnet, dass** der Träger (5') aus einer Leiterplatine besteht.

## Claims

1. Remote-controllable central locking system for motor vehicles, having a remote central locking module (3) and having an antenna (7) which is connected thereto, having the following features:
- the antenna (7) is located in a predefined position relative to the support (5') holding the remote central locking module (3),
- the antenna (7) is fixed on the support (5') and held thereby,
- the support (5') consists of a dimensionally stable base plate (5')
- the remote central locking module (3) and the antenna (7) are constructed as a component which can be handled as a unit, in the form of a combination device (1),
- the antenna (7) is formed from an inverted F antenna, and
- the inverted F antenna is constructed so as to extend in a position parallel to the base plate (5'),
**characterised by** the following further features:
- the inverted F antenna is constructed as a strip transmission line arrangement or as a residual conductive layer on the base plate (5') consisting of a printed circuit board, and
- the support (5') formed as a base plate (5') projects beyond a housing (5) which is provided and in which the remote central locking module (3) is accommodated, the inverted F antenna (7) being provided on the portion of the support (5') which projects beyond the housing (5).

2. Remote-controllable central locking system according to claim 1, **characterised in that** the antenna (7) and the remote central locking module (3) are permanently interconnected without plug-type contacts.

3. Remote-controllable central locking system according to either claim 1 or claim 2, **characterised in that**, as seen in a plan view, the inverted F antenna (7) comprises an antenna portion which is laid in a U-shape around at least parts of the housing (5) with spacing therefrom.

4. Remote-controllable central locking system according to any one of claims 1 to 3, **characterised in that** the support (5') consists of a printed circuit board.

## Revendications

1. Système de verrouillage centralisé télécommandable pour véhicules automobiles, comprenant un module de verrouillage central à distance (3) et une antenne (7) reliée à celui-ci, avec les éléments techniques suivants :
- l'antenne (7) se trouve dans une position prédéfinie par rapport au support (5') qui retient le module de verrouillage central (3),
- l'antenne (7) est fixée sur le support (5') et maintenue par celui-ci,
- le support (5') est une plaque de base (5') stable quant à sa forme,
- le module de verrouillage central (3) et l'antenne (7) sont réalisés sous forme d'une unité structurelle capable d'être manipulée de façon unitaire dans le sens d'un appareil combiné (1),
- l'antenne (7) est formée à partir d'une antenne inversée F, et
- l'antenne inversée F est réalisée de manière à s'étendre en situation parallèle à la plaque de base (5'),
**caractérisé par** les autres caractéristiques suivantes :
- l'antenne inversée F est ici réalisée sous forme d'agencement conducteur à ruban ou bien sous forme de couche conductrice restant sur la plaque de base (5') formée par une platine à circuits, et
- le support (5') formé sous la forme d'une plaque de base (5') dépasse au-delà d'un boîtier (5) dans lequel est logé le module de verrouillage central (3), et l'antenne inversée F (7) est prévue sur le tronçon du support (5') qui dépasse du boîtier (5).

2. Système de verrouillage centralisé télécommandable selon la revendication 1, **caractérisé en ce que** l'antenne (7) et le module de verrouillage central (3) sont connectés l'un à l'autre de façon durable d'une manière dépourvue de contact à enfichage.

3. Système de verrouillage centralisé télécommandable selon l'une des revendications 1 ou 2, **caractérisé en ce que** l'antenne inversée F (7) comprend en vue de dessus un tronçon d'antenne en forme de U, posé au moins tout autour d'une partie du boîtier (5) à distance de celui-ci.

4. Système de verrouillage centralisé télécommandable selon l'une des revendications 1 à 3, **caractérisé en ce que** le support (5') est constitué par une platine à circuits.
